# FASCICULE DE BREVET EUROPEEN

(11) **EP 1 640 555 B1**
(45) Date de publication et mention de la délivrance du brevet: **09.12.2009**
(21) Numéro de dépôt: 05300752.2
(22) Date de dépôt: 16.09.2005
(51) Int. Cl.: E06B 9/68

(54) **Dispositif d'entraînement a débrayage automatique pour système de fermeture de bâtiment**
Drive with automatic clutch for a building closure
Antrieb mit automatischer Auskupplung für einen Gebäudevorhang

(30) Priorité: 21.09.2004 FR 0452118
(43) Date de publication de la demande: 29.03.2006
(73) Titulaire: BUBENDORFF Société Anonyme, 68300 Saint-Louis (FR)
(72) Inventeur: Valembois, Guy, 31700 Blagnac (FR)
(74) Mandataire: Rhein, Alain

(56) Documents cités:
- WO-A-01/55548
- DE-A1- 2 325 755

## Description

La présente invention concerne un dispositif d'entraînement pour système de fermeture de bâtiment de type volet roulant, porte de garage ou similaire, comportant un moteur coopérant avec des moyens d'entraînement aptes à actionner le système de fermeture.

La présente invention entre dans le domaine des dispositifs d'entraînement de systèmes de fermeture de bâtiment tel que volet roulant, porte de garage basculante, sectionnelle, pliable ou analogue.

Les dispositifs d'entraînement selon WO 01/55548 A et DE 2325755 A1 sont pertinents.

Si on prend l'exemple d'un volet roulant, celui-ci est constitué d'un tablier, composé de lames juxtaposées et articulées entre elles, et qui peut passer d'une position déployée de fermeture à une position d'ouverture où il vient s'enrouler autour d'un tube d'enroulement. Le passage d'une position à une autre s'effectue sous l'action de moyens d'entraînement, notamment un moteur tubulaire de type électrique qui peut être inséré à l'intérieur dudit tube d'enroulement.

Très généralement, un tel moteur agit au travers d'un réducteur sur le tube d'enroulement. Il comporte par ailleurs un frein électromagnétique intégré, fonctionnant par manque de courant. En somme, celui-ci empêche la rotation du moteur et, par voie de conséquence, celle du tube d'enroulement lorsque l'alimentation en énergie électrique est coupée. De cette manière on empêche l'ouverture depuis l'extérieur du tablier par action directe sur ce dernier lorsque le volet roulant se trouve en position déployée de fermeture, tout comme un tel frein électromagnétique peut interdire l'ouverture d'un ouvrant de porte de garage ou de tout autre système de fermeture de bâtiment.

Un inconvénient apparaît sur ces dispositifs d'entraînement lorsqu'un problème survient au niveau du moteur ou tout simplement en cas de coupure de son alimentation électrique. En effet, dans la mesure où le frein est activé, il ne permet plus de manoeuvrer le volet roulant, la porte de garage ou tout autre dispositif de fermeture.

Pour pallier ce problème, l'état de la technique prévoie déjà d'incorporer à un tel volet roulant ou similaire une manoeuvre de secours, généralement activée manuellement et autorisant les commandes d'ouverture et de fermeture.

A titre d'exemple dans le cas particulier d'un volet roulant, une telle manoeuvre de secours peut comporter une poulie ou un treuil dont est dépendant la tête du moteur tubulaire engagé dans le tube d'enroulement du tablier de ce volet roulant. Une telle solution nécessite de mettre en oeuvre une connexion électrique rotative autorisant cette rotation complète du bloc moteur par rapport à son raccordement au réseau d'alimentation en énergie électrique.

D'autres solutions au moins aussi complexes assurent une fonction de débrayage entre le moteur et ledit tube d'enroulement. En d'autres termes, on vient déconnecter le moteur avec son frein intégré d'un réducteur au travers duquel il agit sur le tube d'enroulement. L'action du frein étant de ce fait annihilé, il est possible de manoeuvrer par action directe le tablier du volet roulant. Toutefois, en raison du poids du tablier d'un tel volet roulant, il peut être utile d'assurer, là encore, cette manoeuvre au travers d'un mécanisme d'entraînement manuel, par exemple un treuil ou une poulie. L'action de ce mécanisme d'entraînement manuel est alors répercutée sur le tube d'enroulement du tablier au travers dudit réducteur qui rend malheureusement la manoeuvre lente, voire pénible.

On comprend, évidemment, que ces solutions sont complexes, difficiles à mettre en oeuvre en raison du peu d'espace disponible et à fortiori coûteuses.

L'invention a pour but de pallier les inconvénients de l'état de la technique en proposant à un dispositif d'entraînement pour système de fermeture de bâtiment de type volet roulant, porte de garage ou similaire, comportant un moteur coopérant avec des moyens d'entraînement aptes à actionner ledit système de fermeture, caractérisé par le fait que ledit moteur coopère avec lesdits moyens d'entraînement au travers de moyens de transmission mécaniques à débrayage automatique en cas d'arrêt de commande de fonctionnement dudit moteur pour autoriser un libre déplacement desdits moyens d'entraînement par rapport à ce dernier.

Tout particulièrement, lesdits moyens de transmission sont constitués d'une pièce d'entraînement mobile conçue de manière apte à occuper une première position débrayée dans laquelle elle coopère exclusivement avec une pièce motrice du moteur et une seconde position embrayée dans laquelle elle est repoussée sous l'action de ladite pièce motrice lors du fonctionnement dudit moteur pour coopérer en transmission avec une pièce réceptrice associée aux moyens d'entraînement et apte à actionner ledit système de fermeture.

Selon une autre particularité de l'invention, la pièce d'entraînement est conçue apte à être repoussée par la pièce motrice depuis la position débrayée en position embrayée contre l'action de moyens de rappel élastiques constituant des moyens de commande de débrayage en cas d'arrêt de fonctionnement du moteur.

L'invention concerne encore un système de fermeture de bâtiment de type volet roulant, porte de garage ou similaire, comportant un tel dispositif d'entraînement selon l'invention, en combinaison avec des moyens de blocage dudit système de fermeture, notamment en position refermée, lesdits moyens de blocage étant conçus à commande automatique de déblocage en cas de fonctionnement du moteur dudit dispositif d'entraînement.

Les avantages qui découlent de la présente invention apparaîtront au cours de la description détaillée qui va suivre se rapportant à un mode de réalisation donné à titre d'exemple indicatif et non limitatif.

La compréhension de cette description sera facilitée en se référant aux dessins ci-joints dans lesquels :
la figure 1 représente de manière schématisée, en perspective et en vue éclatée, un mode de réalisation d'un dispositif d'entraînement selon l'invention ;
la figure 2 représente une vue schématisée et en coupe longitudinale et en position débrayée de ce dispositif d'entraînement conforme à l'invention ;
la figure 3 représente une vue schématisée et en coupe longitudinale et en position embrayée de ce dispositif d'entraînement conforme à l'invention ;
la figure 4 représente une vue schématisée des dentures selon un mode particulier de réalisation du dispositif d'entraînement selon l'invention ; et
la figure 5 est une illustration d'une application du dispositif d'entraînement selon l'invention à un système de fermeture de type volet roulant.

La présente invention qui est représentée dans les figures des dessins en annexe, concerne un dispositif d'entraînement 1 pour système de fermeture de bâtiment de type volet roulant, porte de garage ou similaire, sachant, en ce qui concerne lesdits portes de garage, que leur ouvrant peut être soit basculant soit du type sectionnel, soit à panneau repliable ou conçu apte à venir se ranger, de manière juxtaposée les uns derrière les autres, en position d'ouverture de ladite porte.

Quoi qu'il en soit, ce dispositif d'entraînement 1 comporte un moteur 2 coopérant avec des moyens d'entraînement 3 conçus aptes à actionner ledit système de fermeture 4 lequel a été représenté, à titre d'exemple, sous forme d'un volet roulant 4 dans la figure 5 des dessins ci-joints.

Ainsi, dans ce mode de réalisation, le moteur 2 peut adopter la forme tubulaire prenant position dans un tube d'enroulement 5 et dont l'arbre d'entraînement 6 agit, au travers desdits moyens d'entraînement 3 sur le tube d'enroulement 5 en vue de commander l'enroulement ou le déroulement du tablier 7 dudit volet roulant 4.

En fait, selon l'invention, ledit moteur 2 coopère avec les moyens d'entraînement 3 au travers de moyens de transmission mécaniques 8 à débrayage automatique en cas d'arrêt de commande de fonctionnement dudit moteur 2, ceci pour autoriser un libre déplacement desdits moyens d'entraînement 3 par rapport à ce dernier.

En somme, dans l'exemple d'un volet roulant comme représenté dans la figure 5, lorsque l'alimentation du moteur 2 est coupée, les moyens d'entraînement 3 par l'intermédiaire desquels il agit sur le tube d'enroulement 5 sont désolidarisés de ce moteur 2. Ainsi, le tube d'enroulement 5 étant libre en rotation, l'ouverture et la fermeture du volet roulant 4 peut être commandée par action directe sur son tablier 7.

On peut encore concevoir que cette ouverture et fermeture du volet roulant 4 intervienne au travers d'une commande manuelle, par exemple sous forme d'une poulie, manoeuvrable à l'aide d'une courroie ou d'un treuil commandé par une manivelle en liaison avec le tube d'enroulement 5.

De manière plus particulière, les moyens de transmission mécaniques 8 sont constitués d'une pièce d'entraînement mobile 9 conçue de manière apte à occuper, d'une part, une première position débrayée 10, plus particulièrement visible dans la figure 2 dans laquelle elle coopère exclusivement avec une pièce motrice 11 du moteur 2 et, d'autre part, une seconde position 12 embrayée, représentée dans la figure 3, dans laquelle elle est repoussée, sous l'action de la pièce motrice 11, lors du fonctionnement dudit moteur 2, pour coopérer en transmission avec une pièce réceptrice 13 associée aux moyen d'entraînement 3 et apte à actionner ledit système de fermeture 4.

Selon l'invention, la pièce d'entraînement 9 est conçue apte à être repoussée par la pièce motrice 11 depuis la position débrayée 10 en position embrayée 12 contre l'action de moyens de rappel élastiques 14 constituant, substantiellement, des moyens de commande de débrayage en cas d'arrêt de fonctionnement du moteur 2.

Selon un mode de réalisation avantageux, la pièce d'entraînement mobile 9 se présente sous forme d'une bague 15 montée libre en déplacement axial sur un arbre support 16 et comportant sur chacun de ses chants annulaires 17, 18 une denture 19, 20. Celle-ci est conçue apte à s'engrener avec des dentures complémentaires 21, 22, respectivement, de la pièce motrice 11 et la pièce réceptrice 13 sous forme de roues d'engrenage sachant que la première est conçue apte à être commandée en rotation par le moteur tandis que la seconde est solidarisée pour la commande du système de fermeture 4.

Selon un mode d'exécution préférentiel, la roue dentée correspondant à la pièce motrice 11 et portant la denture 21 est montée coaxiale à l'arbre support 16 sur lequel est par ailleurs montée, immobilisée en translation, la roue portant la denture 22 de la pièce réceptrice 13.

A titre indicatif, celle-ci a été représentée dans les dessins joints en annexe de forme polygonale ajustée à la section interne polygonale du tube d'enroulement 5 d'un tablier 7 de volet roulant.

Chaque denture 21, 22 respectivement de la pièce motrice 11 et de la pièce réceptrice 13, auxquelles correspondent les dentures 19, 20 de la pièce d'entraînement mobile 9, comporte au moins une dent et de préférence plusieurs.

Ces dentures 21, 22 des pièces motrices 11 et réceptrices 13 ont une hauteur de dents 23, 24 différente, la hauteur 23 de dents de la pièce motrice 11 étant supérieure à celle 24 de la pièce réceptrice 13. En particulier, la hauteur de dents 23 de la denture 21 correspondant à la pièce motrice 11 est supérieure à la course de déplacement axial 25 de la pièce d'entraînement 9 laquelle course 25 est au moins égale à la hauteur de dents 24 de la denture 22 correspondant à la pièce réceptrice 13, précisément pour permettre à la pièce d'entraînement 9 de passer depuis une position débrayée 10 dans une position embrayée 12 et vice-versa par rapport à ladite pièce réceptrice 13.

De manière particulière, encore, les dents 21A de la pièce motrice 11 comportent des flancs 26 inclinés selon un angle α par rapport à l'axe longitudinal de déplacement de la pièce d'entraînement en rappelant que les dents de la denture 19 correspondante de cette pièce d'entraînement 9 comporte une forme conjuguée.

Ainsi, sous l'action combinée de ces dents au plan incliné des dentures respectivement 21, 22 de la pièce motrice 11 et de la pièce d'entraînement 9 ainsi que de moyens de freinage en rotation 27 de cette dernière, la commande en rotation par le moteur 2 de ladite pièce motrice 11 a pour conséquence de soumettre cette pièce d'entraînement mobile 9 à un couple de rotation mais aussi à une force résultante axiale ayant tendance à repousser celle-ci en direction de la pièce réceptrice 13 provoquant l'engrènement des dentures 20 et 22 donc de la rotation des moyens d'entraînement 3.

A noter que le déplacement de la pièce d'entraînement mobile 9 se fait contre l'action des moyens de rappel élastiques 14 sous forme d'un ressort de compression hélicoïdal 28 s'interposant entre cette pièce d'entraînement 9 et la pièce réceptrice 13 sur l'arbre support 16.

Il est à noter, à ce propos, que la raideur de ce ressort de compression 24 est choisie pour que, sous l'influence de l'inclinaison des flancs 26 des dents 21A, du couple de transmission du moteur 2 et du couple résistant produit par les moyens de freinage 27, il en résulte bien le déplacement de la pièce d'entraînement mobile 9 depuis sa position débrayée 10 dans sa position embrayée 12.

En ce qui concerne les dents correspondant aux dentures 20 et 22 respectivement de la pièce d'entraînement 9 et de la pièce réceptrice 13, elles peuvent être à flanc droit ou incliné sachant que leur angle d'inclinaison étant choisi dans tous les cas inférieur à l'angle α d'inclinaison des flancs 26 des dents 21A.

A noter en ce qui concerne les moyens de freinage 27 que ceux-ci peuvent adopter différents modes de réalisation, en particulier sous forme de moyens de frottement. Dans les dessins joints, ces moyens de freinage 27 adoptent la forme d'une bille 29 à ressort 28 logée dans l'épaisseur de la bague 15 constituant la pièce d'entraînement mobile 9 et coopérant avec un tube extérieur 30 fixe correspondant, par exemple, au tube carter d'un moteur 2 de forme tubulaire.

L'invention concerne encore un système de fermeture 4 de bâtiment de type volet roulant pour porte de garage ou similaire comportant un tel dispositif d'entraînement 1, ceci en combinaison avec des moyens de verrouillage 31 dudit système 1 notamment en position de fermeture.

Tout particulièrement, de tels moyens de verrouillage 31 sont conçus aptes à être déverrouillés automatiquement lors de la commande de fonctionnement du moteur 2 et, contrairement, à adopter une position de verrouillage lorsque ce moteur 2 est arrêté.

## Revendications

1. Dispositif d'entraînement (1) pour système de fermeture (4) de bâtiment de type volet roulant, porte de garage ou similaire, comportant un moteur (2) coopérant avec des moyens d'entraînement (3) aptes à actionner ledit système de fermeture (4), **caractérisé par le fait que** ledit moteur (2) coopère avec lesdits moyens d'entraînement (3) au travers de moyens de transmission mécaniques (8) à débrayage automatique en cas d'arrêt de commande de fonctionnement dudit moteur (2) pour autoriser un libre déplacement desdits moyens d'entraînement (3) par rapport à ce dernier.

2. Dispositif d'entraînement (1) selon la revendication 1, **caractérisé par le fait que** lesdits moyens de transmission (8) sont constitués d'une pièce d'entraînement (9) mobile conçue de manière apte à occuper une première position débrayée (10) dans laquelle elle coopère exclusivement avec une pièce motrice (11) du moteur (2) et une seconde position embrayée (12) dans laquelle elle est repoussée sous l'action de ladite pièce motrice (11) lors du fonctionnement dudit moteur (2) pour coopérer en transmission avec une pièce réceptrice (13) associé aux moyens d'entraînement 3 et apte à actionner ledit système de fermeture (4).

3. Dispositif d'entraînement (1) selon la revendication 2, **caractérisé par le fait que** la pièce d'entraînement (9) est conçue apte à être repoussée par la pièce motrice (11) depuis la position débrayée (10) en position embrayée (12) contre l'action de moyens de rappel élastiques (14) constituant des moyens de commande de débrayage en cas d'arrêt de fonctionnement du moteur (2).

4. Dispositif d'entraînement (1) selon l'une quelconque des revendications 2 ou 3, **caractérisé par le fait que** la pièce d'entraînement mobile (9) se présente sous forme d'une bague (15) montée libre en déplacement axial sur un arbre support (16) et comportant, sur chacun de ses chants annulaires (17,18), une denture (19,20) conçue apte à s'engrener avec des dentures complémentaires (21,22), respectivement, de la pièce motrice (11) et la pièce réceptrice (13) sous forme de roues d'engrenage, sachant que la première est conçue apte à être commandée en rotation par le moteur (2), tandis que la seconde est solidarisée pour la commande du système de fermeture (4).

5. Dispositif d'entraînement (1) selon la revendication 4, **caractérisé par le fait que** la roue dentée correspondant à la pièce motrice (11) et portant la denture (21) est montée coaxiale à l'arbre support (16) sur lequel est par ailleurs montée, immobilisée en translation, la roue portant la denture (22) de la pièce réceptrice (13).

6. Dispositif d'entraînement (1) selon l'une quelconque des revendications 4 ou 5, **caractérisé par le fait que** chaque denture (21,22), respectivement de la pièce motrice (11) et de la pièce réceptrice (13), auxquelles correspondent les dentures (19,20) de la pièce d'entraînement mobile (9), comporte au moins une dent.

7. Dispositif d'entraînement (1) selon l'une quelconque des revendications 4 à 6, **caractérisé par le fait que** lesdites dentures (21,22) des pièces motrices (11) et réceptrices (13) ont une hauteur de dents (23,24) différente, la hauteur (23) de dents de la pièce motrice (11) étant supérieure à celle (24) de la pièce réceptrice (13).

8. Dispositif d'entraînement (1) selon l'une quelconque des revendications 6 ou 7, **caractérisé par le fait que** la pièce motrice (11) comprend des dents (21A) qui comportent des flancs (26) inclinés selon un angle (α) par rapport à l'axe longitudinal de déplacement de la pièce d'entraînement (9).

9. Dispositif d'entraînement (1) selon la revendication 8, **caractérisé par le fait que** les dents, correspondant aux dentures (21,22) respectivement de la pièce d'entraînement (9) et de la pièce réceptrice (13), sont à flanc droit ou incliné, sachant que leur angle d'inclinaison étant choisi dans tous les cas inférieur à l'angle (α) d'inclinaison des flancs (26) des dents (21A).

10. Dispositif d'entraînement (1) selon l'une quelconque des revendications 4 à 9, **caractérisé par le fait que** lesdits moyens de rappel élastiques (14) se présente sous forme d'un ressort de compression hélicoïdal (14) s'interposant entre la pièce d'entraînement (9) et la pièce réceptrice (13) sur l'arbre support (16).

11. Dispositif d'entraînement (1) selon l'une quelconque des revendications 1 à 10, **caractérisé par le fait qu'**il comprend des moyens de freinage en rotation (27) de la pièce d'entraînement (3) sous forme de moyens de frottement.

12. Dispositif d'entraînement (1) selon les revendications 4 et 11, **caractérisé par le fait que** les moyens de freinage (27) se présentent sous la forme d'une bille (29) à ressort (28) logée dans l'épaisseur de la bague (15) constituant la pièce d'entraînement (9) mobile et coopérant avec un tube extérieur (30) fixe en rotation.

13. Système de fermeture (4) de bâtiment de type volet roulant, porte de garage ou similaire, comportant un dispositif d'entraînement (1) selon l'une quelconque des revendications précédentes, en combinaison avec des moyens de blocage (31) dudit système de fermeture, notamment en position fermée, **caractérisé par le fait que** lesdits moyens de blocage (31) sont conçus à commande automatique de déblocage en cas de fonctionnement du moteur (2) dudit dispositif d'entraînement (1).

14. Système de fermeture (4) de bâtiment selon la revendication 13, **caractérisé par le fait que** lesdits moyens de blocage (31) sont conçus aptes à être déverrouillés lors de la commande de fonctionnement du moteur (2) et, inversement, à adopter une position de verrouillage lorsque ce moteur (2) est arrêté.

## Claims

1. Drive (1) for a building closure system (4) such as a roller blind, garage door or the like, including a motor (2) cooperating with driving means (3) capable of actuating said closure system (4), wherein said motor (2) cooperates with said driving means (3) through mechanical transmission means (8) with automatic clutch in the event the control for operating said motor (2) is stopped, in order to permit a free displacement of said driving means (3) with respect to the latter.

2. Drive (1) according to claim 1, wherein said transmission means (8) are formed by a movable driving part (9) designed capable of adopting a first disengaged position (10) in which it cooperates exclusively with a power part (11) of the motor (2) and a second engaged position (12) in which it is pushed back under the action of said power part (11) during the operation of said motor (2) in order to cooperate in transmission with a receiving part (13) associated to the driving means (3) and capable of actuating said closure system (4).

3. Drive (1) according to claim 2, wherein the driving part (9) is designed capable of being pushed back by the power part (11) from the disengaged position (10) into the engaged position (12) against the action of springy restoring means (14) forming control means for the disengagement in the event the operation of the motor (2) is stopped.

4. Drive (1) according to any of claims 2 or 3, wherein the movable driving part (9) is in the form of a ring (15) freely mounted in axial displacement on a supporting shaft (16) and including, on each of its annular edges (17, 18), a toothing (19, 20) designed capable of meshing complementary toothings (21, 22) of the power part (11) and the receiving part (13) in the form of toothed wheels, respectively, knowing that the first one is designed capable of being controlled in rotation by the motor (2), while the second one is made integral for controlling the closure system (4).

5. Drive (1) according to claim 4, wherein the toothed wheel corresponding to the power part (11) and bearing the toothing (21) is mounted coaxially on the supporting shaft (16) on which the wheel bearing the toothing (22) of the receiving part (13) is furthermore mounted immobilised in translation,.

6. Drive (1) according to any of claims 4 or 5, wherein each toothing (21, 22) of the power part (11) and the receiving part (13), respectively, to which correspond the toothings (19, 20) of the movable driving part (9), includes at least one tooth.

7. Drive (1) according to any of claims 4 to 6, wherein said toothings (21, 22) of the power (11) and receiving (13) parts have a different tooth height (23, 24), the tooth height (23) of the power part being larger than that (24) of the receiving part (13).

8. Drive (1) according to any of claims 6 or 7, wherein the power part (11) comprises teeth (21 A) that include flanks (26) inclined according to an angle (α) with respect to the longitudinal axis of displacement of the driving part (9).

9. Drive (1) according to claim 8, wherein the teeth corresponding to the toothings (21, 22) of the driving part (9) and the receiving part (13), respectively, are with a straight or inclined flank, knowing that their angle of inclination is in any case chosen smaller than the angle of inclination (α) of the flanks (26) of the teeth (21 A).

10. Drive (1) according to any of claims 4 to 9, wherein said springy restoring means (14) are in the form of a helical compression spring (14) interposed between the driving part (9) and the receiving part (13) on the support shaft (16).

11. Drive (1) according to any of claims 1 to 10, wherein it comprises means for braking the rotation (27) of the driving part (3) in the form of friction means.

12. Drive (1) according to claims 4 and 11, wherein the braking means (27) are in the form of a ball (29) with a spring (28) accommodated in the thickness of the ring (15) forming the movable driving part (9) and cooperating with an external tube (30) fixed in rotation.

13. Building closure system (4) such as a roller blind, garage door or the like, including a drive (1) according to any of the preceding claims, in combination with means (31) for locking said closure system, namely in closed position, wherein said locking means (31) are designed with automatic unlocking control in the event the motor (2) of said drive (1) is operating.

14. Building closure system (4) according to claim 13, wherein said locking means (31) are designed capable of being unlocked when controlling the operation of the motor (2) and, inversely, of adopting a locking position when this motor (2) is stopped.

## Patentansprüche

1. Antrieb (1) für einen Gebäudevorhang (4) der Art Rolladen, Garagetor oder dergleichen, umfassend einen Motor (2), der mit Antriebsmitteln (3) zusammenwirkt, die geeignet sind, den besagten Vorhang (4) zu betätigen, **dadurch gekennzeichnet, dass** der besagte Motor (2) über mechanische Transmissionsmittel (8) mit automatischer Auskupplung mit den besagten Antriebsmitteln (3) zusammenwirkt, falls die Steuerung des Betriebs des besagten Motors (2) unterbrochen wird, um eine freie Verschiebung der besagten Antriebsmittel (3) bezüglich dieses letzteren zu ermöglichen.

2. Antrieb (1) nach Anspruch 1, **dadurch gekennzeichnet, dass** die besagten Transmissionsmittel (8) durch einen beweglichen Antriebsteil (9) gebildet sind, die geeignet vorgesehen sind, um eine erste ausgekuppelte Position (10) anzunehmen, in der er ausschließlich mit einem Treibteil (11) des Motors (2) zusammenwirkt, und eine zweite eingekuppelte Position (12), in der er unter der Wirkung des besagten Treibteils (11) während des Betriebs des besagten Motors (2) zurückgedrängt wird, um in Transmission mit einem Empfangsteil (13), der den Antriebsmitteln (3) zugeordnet und geeignet ist, den besagten Vorhang (4) zu betätigen, zusammenzuwirken.

3. Antrieb (1) nach Anspruch 2, **dadurch gekennzeichnet, dass** der Antriebsteil (9) geeignet vorgesehen ist, um durch den Treibteil (11) von der augekuppelten Position (10) in die eingekuppelten Position (12) gegen der Wirkung von elastischen Rückstellmitteln (14), die Steuermittel für die Auskupplung, falls der Betrieb des Motors (2) unterbrochen wird, bilden, zurückgedrängt zu werden.

4. Antrieb (1) nach irgendeinem der Ansprüche 2 oder 3, **dadurch gekennzeichnet, dass** der bewegliche Antriebsteil (9) in der Form eines Ringes (15) ist, der frei axial bewegbar auf einer Tragwelle (16) montiert ist und an jedem seiner ringförmigen Ränder (17, 18) eine Verzahnung (19, 20) umfaßt, die geeignet vorgesehen ist, in ergänzende Verzahnungen (21, 22) des Treibteils (11) bzw. des Empfangsteils (13) in der Form von Zahnrändern einzugreifen, wobei man wissen muss, dass der erste geeignet vorgesehen ist, durch den Motor (2) in Drehung gesteuert zu werden, während der zweite fest verbunden ist, um den Vorhang (4) zu steuern.

5. Antrieb (1) nach Anspruch 4, **dadurch gekennzeichnet, dass** das Zahnrad, das dem Treibteil (11) entspricht und die Verzahnung (21) trägt, koaxial auf der Tragwelle (16) gelagert ist, auf der weiterhin das die Verzahnung (22) des Empfangsteils (13) tragende Rad translationsfest gelagert ist.

6. Antrieb (1) nach irgendeinem der Ansprüche 4 oder 5, **dadurch gekennzeichnet, dass** jede Verzahnung (21, 22) des Treibteils (11) bzw. des Empfangsteils (13), denen die Verzahnungen (19, 20) des beweglichen Antriebsteils (9) entsprechen, wenigstens einen Zahn umfassen.

7. Antrieb (1) nach irgendeinem der Ansprüche 4 bis 6, **dadurch gekennzeichnet, dass** die besagten Verzahnungen (21, 22) der Treib- (11) und Empfangsteile (13) eine unterschiedliche Zahnhöhe (23, 24) haben, wobei die Zahnhöhe (23) des Treibteils größer ist als diejenige (24) des Empfangsteils (13).

8. Antrieb (1) nach irgendeinem der Ansprüche 6 oder 7, **dadurch gekennzeichnet, dass** der Treibteil (11) Zähne (21 A) umfaß, die Flanken (26) umfassen, die in einem Winkel (α) bezüglich der Längsachse der Bewegung des Antriebsteils (9) geneigt sind.

9. Antrieb (1) nach Anspruch 8, **dadurch gekennzeichnet, dass** die der Verzahnungen (21, 22) des Antriebsteils (9) bzw. des Empfangsteils (13) entsprechenden Zähne eine gerade oder gekrümmte Flanke haben, wobei man wissen muss, dass deren Neigungswinkel jedenfalls kleiner als der Neigungswinkel (α) der Flanken (26) der Zähne (21 A) gewählt ist.

10. Antrieb (1) nach irgendeinem der Ansprüche 4 bis 9, **dadurch gekennzeichnet, dass** die besagten elastischen Rückstellmittel (14) in der Form einer Spiraldruckfeder (14) sind, die zwischen dem Antriebsteils (9) und dem Empfangsteil (13) auf der Tragwelle (16) eingefügt ist.

11. Antrieb (1) nach irgendeinem der Ansprüche 1 bis 10, **dadurch gekennzeichnet, dass** er Mittel zum Bremsen der Drehung (27) des Antriebsteils (3) in der Form von Reibungsmitteln umfaßt.

12. Antrieb (1) nach Ansprüchen 4 und 11, **dadurch gekennzeichnet, dass** die Bremsmittel (27) in der Form eines Kugels (29) mit einer Feder (28) sind, der in der Dicke des Ringes (15), der den beweglichen Antriebsteil (9) bildet und mit einem drehfesten Außenrohr (30) zusammenwirkt, untergebracht ist.

13. Gebäudevorhang (4) der Art Rolladen, Garagetor oder dergleichen, umfassend einen Antrieb (1) nach irgendeinem der vorgehenden Ansprüche, in Kombination mit Mitteln (31) zum Sperren des besagten Vorhangs, nämlich in geschlossener Position, **dadurch gekennzeichnet, dass** die besagten Sperrmittel (31) mit automatischer Steuerung zur Freigabe, falls der Motor (2) des besagten Antriebs (1) im Betrieb ist, vorgesehen sind.

14. Gebäudevorhang (4) nach Anspruch 13, **dadurch gekennzeichnet, dass** die besagten Sperrmittel (31) geeignet vorgesehen sind, freigegeben zu werden, wenn der Betrieb des Motors (2) gesteuert wird und, umgekehrt, eine Sperrlage anzunehmen, wenn dieser Motor (2) angehalten wird.
